# FASCICULE DE BREVET EUROPEEN

(11) **EP 1 577 221 B1**
(45) Date de publication et mention de la délivrance du brevet: **10.01.2007**
(21) Numéro de dépôt: 05290519.7
(22) Date de dépôt: 08.03.2005
(51) Int. Cl.: B65D 5/66, B65D 5/02

(54) **Emballage en un matériau semi-rigide comportant un témoin d'inviolabilité**
Verpackung aus halbsteifem Material mit Einbruchschutzelement
Package made out of semi rigid material with anti-tampering feature

(30) Priorité: 18.03.2004 FR 0402801
(43) Date de publication de la demande: 21.09.2005
(73) Titulaire: Smurfit Kappa France SAS, 94160 Saint-Mande (FR)
(72) Inventeur: Delouche, Nathalie, 18340 Arcay (FR); Brodier, Alain, 18190 Bigny-Vallenay (FR)
(74) Mandataire: Jolly, Jean-Pierre

(56) Documents cités:
- EP-A- 0 519 389
- FR-A- 2 843 097
- GB-A- 449 265
- US-A- 2 044 301
- US-A1- 2002 130 168

## Description

La présente invention concerne un emballage du type caisse à rabats, ou à rabats et couvercle, en un matériau semi-rigide tel que le carton ou le carton ondulé, comportant un témoin d'inviolabilité.

Les documents US 449 265 et EP 0519389 décrivent des emballages de ce typ

On est de plus en plus confronté, actuellement, à des actes délictueux, visant des emballages acheminés par poste ou par messagerie, qui sont ouverts en cours d'acheminement, vidés de leur contenu, et refermés avec plus ou moins de soin, avant de parvenir vides à leurs destinataires.

Ceux-ci, s'ils ne prêtent pas attention au colis qu'ils reçoivent, ouvrent celui-ci, découvrent qu'il est vide et reprochent alors en toute bonne fois à l'expéditeur de ne pas leur avoir fourni la marchandise attendue.

L'invention vise à résoudre ce problème, dans le cas des emballages du type des caisses comportant des rabats externes et des rabats internes, articulés par des lignes de pliage sur des parois de l'emballage, ou encore des rabats internes attenants à deux parois opposées et un couvercle monté pivotant par rapport à une troisième paroi, et elle propose dans ce but d'équiper l'emballage d'un témoin d'inviolabilité, qui, à l'insu des individus qui ont ouvert frauduleusement l'emballage, met en évidence de l'extérieur de celui-ci le fait qu'il a été violé et permet ainsi à son destinataire de le refuser sans l'ouvrir, lorsqu'il lui parvient.

A cet effet, l'invention a pour objet un emballage en un matériau semi-rigide tel que le carton ou le carton ondulé, cet emballage comportant :
- des parois latérales attenantes entre elles par des lignes de pliage parallèles ;
- au moins une partie de fond attenante à au moins l'une de ces parois ;
- deux volets dits rabats internes, articulés à la partie supérieure de deux parois opposées par des lignes de pliage perpendiculaires aux précédentes et aptes à être rabattus perpendiculairement à ces parois ;
- deux volets dits rabats externes, articulés à la partie supérieure de deux autres parois par des lignes de pliage perpendiculaires à celles des rabats internes, de manière à pouvoir être rabattus sur ceux-ci, ou encore un couvercle articulé sur une autre paroi par une ligne de pliage perpendiculaire à celles des volets internes, en vue de pouvoir être rabattu sur ceux-ci ;
- un moyen de verrouillage en position rabattue des volets externes ou du couvercle ;
cet emballage étant caractérisé en ce que l'un des rabats externes ou le couvercle comporte, suivant au moins l'un de ses bords latéraux, au moins une patte apte à être repliée perpendiculairement à ce rabat pour être engagée dans une fente ménagée en position correspondante dans le volet interne contigu, la fente ayant une dimension longitudinale inférieure à la dimension correspondante de la patte, de façon que celle-ci ne puisse y être introduite qu'après pliage ou gauchissement, pour reprendre ensuite sa forme initiale du fait de l'élasticité du matériau semi-rigide, en étant ainsi verrouillée au-dessous du rabat interne, une découpe étant ménagée dans la paroi attenante à ce rabat, en regard d'au moins une partie de cette patte, de manière à pouvoir distinguer celle-ci de l'extérieur et vérifier ainsi si elle a été rompue lors d'une tentative d'effraction de l'emballage.

Pour être plus facilement visible de l'extérieur, la partie de la face de la patte disposée en regard de la découpe pourra comporter un signe distinctif ou être colorée.

Avantageusement, deux pattes peuvent être prévues respectivement suivant les deux côtés latéraux d'un même rabat externe et deux fentes sont alors ménagées en position correspondante dans les deux rabats internes.

Pour pouvoir être plus aisément introduite dans la découpe associée, la patte pourra comporter une partie faisant saillie latéralement en regard de la découpe associée et articulée par un refoulage sur le reste de la patte. Cette patte peut être facilement séparée du rabat externe, lors d'une tentative d'effraction, et fait donc office de témoin d'inviolabilité.

D'autres caractéristiques et avantages de l'invention apparaîtront dans la description détaillée qui va suivre de l'une de ses formes de mise en oeuvre. Dans cette description, on se référera aux dessins annexés, sur lesquels :
La figure 1 est une vue du flan de carton ondulé prédécoupé et refoulé à partir duquel est mis en forme l'emballage illustré ;
La figure 2 est une vue en perspective de l'emballage monté, partiellement ouvert ;
La figure 3 est une vue en perspective de l'emballage monté et fermé, tel qu'il parvient normalement à son destinataire.

L'emballage du type caisse à rabats illustré par les dessins comprend deux parois longitudinales, 1 et 2, parallèles entre elles et deux parois transversales 3 et 4, perpendiculaires aux précédentes, sur lesquelles elles sont articulées par des lignes de pliage parallèles. Les quatre parois ont la même hauteur.

Une bande 5 articulée sur la paroi 2 par une ligne de pliage parallèle aux précédentes est contre-collée contre la face interne de la paroi 3.

A la base des parois 1-4, sont articulées par des lignes de pliage perpendiculaires aux précédentes et disposées dans un même plan des parties de fond, 6-9, ici un fond automatique d'un type bien connu, qu'il n'est pas nécessaire de décrire plus en détail. Le fond de l'emballage est étranger à l'invention et pourrait naturellement être de tout autre type.

A la partie supérieure des parois 1 et 2 sont articulés par des lignes de pliage parallèles des volets, ici sensiblement rectangulaires, 10, 11, rabattus perpendiculairement aux parois associées pour former des rabats externes qui viennent à recouvrement, tandis qu'à la partie supérieure des parois 3 et 4 sont articulés par des lignes de pliage perpendiculaires aux précédentes et situées dans le même plan que celles-ci deux volets 12, 13, ici sensiblement rectangulaires, rabattus perpendiculairement aux parois associées au-dessous des rabats externes 10, 11, pour former des rabats internes.

A partir de deux bords latéraux du rabat externe 10 font saillie latéralement deux pattes 14, 15, destinées à être engagées respectivement dans deux fentes 16, 17, ménagées en position correspondante dans les rabats internes 12, 13, en position contiguë à la ligne de pliage par laquelle ces rabats sont articulés sur les parois 3, 4, associées.

Les fentes 16 et 17 ont une longueur inférieure à la dimension correspondante des pattes 14 et 15, de sorte qu'une fois l'emballage empli des articles conditionnés, les pattes ne peuvent être introduites dans les fentes associées qu'après gauchissement ou pliage dans ces fentes. Comme représenté sur les dessins, afin de faciliter leur introduction, les pattes 14 et 15 comportent de préférence une partie faisant saillie latéralement, respectivement 14a et 15a, articulée sur le reste de la patte par une ligne de pliage, de manière à pouvoir être escamotée lors de l'introduction de la patte dans la fente correspondante.

Après introduction des pattes 14 et 15 dans les fentes 16, 17, associées, les parties en saillie 14a, 15a, reprennent leur position initiale du fait de l'élasticité inhérente au carton ondulé dont elles sont constituées. Il en est naturellement de même si la patte est introduite dans la fente par gauchissement.

Les pattes 14, 15, sont ainsi verrouillées en position au-dessous des rabats internes 12, 13 avec les rabats externes 10-11 rabattus au-dessus de ces derniers, et l'on peut alors verrouiller l'emballage plein en position fermée, par exemple en appliquant sur les deux volets externes 10, 11, suivant leurs bords contigus, une simple bande adhésive 18.

Des découpes 19 et 20 sont ménagées respectivement dans les parois 3 et 4, au-dessous des fentes 16 et 17, à une hauteur telle qu'elles se trouvent en regard des pattes 14 et 15 et, plus particulièrement, dans le cas représenté, en regard des parties 14a et 15a, lorsque les pattes sont engagées dans les fentes correspondantes, ces pattes ou ces parties de pattes étant ainsi visibles de l'extérieur.

Si, au cours du convoyage de l'emballage plein, une tentative d'effraction se produit, par décollement de la bande 18 et soulèvement des rabats 10 et 11 pour accéder au contenu de l'emballage, le déplacement du rabat 10 a pour effet de rompre les pattes 14 et 15, qui tombent au fond de l'emballage et qui ne sont donc plus visibles de l'extérieur à travers les découpes 19 et 20.

Les lignes de pliage reliant les pattes 14, 15 au rabat externe 10 peuvent être pourvues de prédécoupes afin de faciliter la rupture des pattes lors d'une tentative d'effraction. En variante, de telles prédécoupes peuvent être prévues sur la ligne de pliage entre les parties de pattes 14a, 15a et les pattes 14, 15, facilitant alors la rupture des parties de patte 14a, 15a lors d'une tentative d'effraction.

Même si les individus ayant ouvert l'emballage remettent ensuite en place, avec plus ou moins de soin, le ruban adhésif 18, le destinataire du colis, en recevant celui-ci, peut, d'un simple coup d'oeil à travers les découpes 19 et 20, distinguer si les pattes ou parties de pattes sont apparentes ou non et savoir ainsi, sans avoir à ouvrir l'emballage, si celui-ci a connu ou non une effraction. Il est ainsi possible, en procédant à des vérifications à chaque phase du convoyage, de déterminer à quelle étape un emballage a pu éventuellement être violé.

La face de la patte ou de la partie de patte visible de l'extérieur à travers les découpes 19 et 20 est de préférence colorée, pour constituer ainsi un témoin d'inviolabilité facile à distinguer.

Il est clair que l'emballage peut ne comporter qu'un seul rabat externe 10, qui coiffe alors toute la partie supérieure de l'emballage et fait office de couvercle, sans sortir du cadre de l'invention.

## Revendications

1. Emballage en un matériau semi-rigide tel que le carton ou le carton ondulé, cet emballage comportant :
- des parois latérales (1-4) attenantes entre elles par des lignes de pliage parallèles ;
- au moins une partie de fond (6, 9) attenante à au moins l'une de ces parois ;
- deux volets dits rabats internes (12, 13), articulés à la partie supérieure de deux parois opposées par des lignes de pliage perpendiculaires aux précédentes et aptes à être rabattus perpendiculairement à ces parois ;
- deux volets dits rabats externes (10, 11), articulés à la partie supérieure de deux autres parois par des lignes de pliage perpendiculaires à celles des rabats internes, de manière à pouvoir être rabattus sur ceux-ci, ou encore un couvercle articulé sur une autre paroi par une ligne de pliage perpendiculaire à celles des volets internes, en vue de pouvoir être rabattu sur ceux-ci ;
- un moyen (18) de verrouillage en position rabattue des volets externes (10, 11) ou du couvercle ;
l'un des rabats externes (10, 11) ou le couvercle comportant, suivant au moins l'un de ses bords latéraux, au moins une patte (14, 15) apte à être repliée perpendiculairement à ce rabat pour être engagée dans une fente (16, 17) ménagée en position correspondante dans le volet interne contigu (12, 13), la fente (16, 17) ayant une dimension longitudinale inférieure à la dimension correspondante de la patte (14, 15), de façon que celle-ci ne puisse y être introduite qu'après pliage ou gauchissement, pour reprendre ensuite sa forme initiale du fait de l'élasticité du matériau semi-rigide, en étant ainsi verrouillée au-dessous du rabat interne (12, 13), cet emballage étant **caractérisé en ce que** une découpe (19, 20) est ménagée dans la paroi attenante à ce rabat, en regard d'au moins une partie de cette patte, de manière à pouvoir distinguer celle-ci de l'extérieur et vérifier ainsi si elle a été rompue lors d'une tentative d'effraction de l'emballage.

2. Emballage selon la revendication 1, **caractérisé en ce que** deux pattes (14, 15) sont prévues respectivement suivant les deux côtés latéraux d'un même rabat externe (10) et deux fentes (19, 20) sont ménagées en position correspondante dans les deux rabats internes (12, 13).

3. Emballage selon l'une des revendications 1 à 3, **caractérisé en ce que** la partie de la patte (14, 15) disposée en regard de la découpe (19, 20) comporte un signe distinctif ou est colorée.

4. Emballage selon l'une des revendications 1 à 3, **caractérisé en ce qu'**en vue de faciliter son introduction dans la fente (16, 17) associée, la patte (14, 15) comporte une partie (14a, 15a) faisant saillie latéralement en regard de la découpe (19, 20) correspondante de la paroi (3, 4) contiguë.

## Claims

1. Packaging of a semi-rigid material such as cardboard or corrugated cardboard, this packaging comprising:
- side walls (1-4) adjoining one another via parallel fold lines;
- at least one base part (6, 9) adjoining at least one of said walls;
- two panels known as inner flaps (12, 13), hinged to the upper part of two opposing walls by fold lines perpendicular to those mentioned above and capable of being folded perpendicularly to these walls;
- two panels known as outer flaps (10, 11), hinged to the upper part of another two walls by fold lines perpendicular to those of the inner flaps, in such a way as to be able to folded over the latter, or indeed a lid hinged to another wall by a fold line perpendicular to those of the inner flaps, with a view to being foldable over the latter;
- a means (18) of locking the outer panels (10, 11) or the lid in the folded position;
one of the outer flaps (10, 11) or the lid comprising, along at least one of its lateral edges, at least one tab (14, 15) capable of being folded perpendicularly to said flap so as to be engaged in a slot (16, 17) formed at a corresponding position in the contiguous inner panel (12, 13), the slot (16, 17) having a longitudinal dimension which is less than the corresponding dimension of the tab (14, 15) in such a way that the latter can only be introduced therein after folding or distortion, it then recovering its initial shape due to the resilience of the semi-rigid material, being thus locked underneath the inner flap (12, 13), said packaging being **characterised in that** a cut-away (19, 20) is formed in the wall adjoining this flap, opposite at least one part of said tab, in such a way as to be able to distinguish the latter from the outside and thus verify whether it has been broken in an attempt at breaking into the package.

2. Packaging according to claim 1, **characterised in that** two tabs (14, 15) are provided respectively along the two lateral sides of one and the same outer flap (10) and two slots (19, 20) are formed in corresponding positions in the two inner flaps (12, 13).

3. Packaging according to any one of claims 1 to 2, **characterised in that** the part of the tab (14, 15) disposed opposite the cut-away (19, 20) comprises a distinctive mark or is coloured.

4. Packaging according to any one of claims 1 to 3, **characterised in that**, with a view to facilitating introduction thereof into the associated slot (16, 17), the tab (14, 15) comprises a part (14a, 15a) projecting laterally opposite the corresponding cut-away (19, 20) in the contiguous wall (3, 4).

## Patentansprüche

1. Verpackung aus halbsteifem Material wie z.B. Pappe oder Wellpappe, wobei die Verpackung enthält:
Seitenwände (1-4), die über parallele Faltlinien aneinandergrenzen,
zumindest einen Bodenabschnitt (6, 9), der an zumindest eine dieser Wände angrenzt,
zwei Klappen, die Innenklappen (12, 13) genannt werden, die über Faltlinien, die zu den vorigen senkrecht sind, mit dem oberen Abschnitt zweier gegenüberliegender Wände gelenkig verbunden sind und geeignet sind, senkrecht zu diesen Wänden geklappt zu werden,
zwei Klappen, die Außenklappen (10, 11) genannt werden, die mit dem oberen Abschnitt der zwei anderen Wände über Faltlinien, die zu denen der Innenklappen senkrecht sind, gelenkig verbunden sind, so dass sie über diese geklappt werden können, oder auch ein Deckel, der mit einer anderen Wand über eine Faltlinie, die zu denen der Innenklappen senkrecht ist, gelenkig verbunden ist, so dass er über diese geklappt werden kann, und
ein Mittel (18) zum Verriegeln der Außenklappen (10, 11) oder des Deckels in einem geklappten Zustand;
wobei eine der Außenklappen (10, 11) oder der Deckel entlang zumindest einem seiner Ränder zumindest eine Lasche (14, 15) enthält, die geeignet ist, senkrecht zu dieser Klappe gefaltet zu werden, um in einen Schlitz (16, 17) einzugreifen, der an einer entsprechenden Stelle in der benachbarten Innenklappe (12, 13) ausgebildet ist,
wobei der Schlitz eine Längsabmessung aufweist, die geringer ist als die entsprechende Abmessung der Lasche, so dass diese erst nach einer Faltung oder Verbiegung eingeführt werden kann, um anschließend aufgrund der Elastizität des halbsteifen Materials wieder ihre anfängliche Form anzunehmen, wodurch sie somit unter der Innenklappe (12, 13) verriegelt ist,
wobei die Verpackung **dadurch gekennzeichnet ist, dass**
ein Ausschnitt (19, 20) in der an diese Klappe angrenzenden Wand zumindest einem Abschnitt dieser Lasche gegenüberliegend ausgebildet ist, so dass diese von außen erkennbar ist und somit überprüft werden kann, ob sie bei einem Versuch eines Einbrechens in die Verpackung abgerissen wurde.

2. Verpackung nach Anspruch 1, **dadurch gekennzeichnet, dass**
zwei Laschen (14, 15) jeweils entlang der zwei Seitenränder derselben Außenklappe (10) bereitgestellt sind und
zwei Schlitze (19, 20) an einer entsprechenden Stelle in den zwei Innenklappen (12, 13) ausgebildet sind.

3. Verpackung nach einem der Ansprüche 1 bis 2, **dadurch gekennzeichnet, dass** der Abschnitt der Lasche (14, 15), der dem Ausschnitt (19, 20) gegenüberliegend angeordnet ist, ein unterscheidendes Kennzeichen trägt oder gefärbt ist.

4. Verpackung nach einem der Ansprüche 1 bis 3, **dadurch gekennzeichnet, dass** die Lasche (14, 15) zum Erleichtern ihres Einführens in den zugeordneten Schlitz (16, 17) einen Abschnitt (14a, 15a) aufweist, der seitlich dem entsprechenden Ausschnitt (19, 20) der angrenzenden Wand (19, 20) gegenüberliegend vorspringt.
